# EUROPÄISCHE PATENTSCHRIFT

(11) **EP 0 503 155 B1**
(45) Veröffentlichungstag und Bekanntmachung des Hinweises auf die Patenterteilung: **01.05.1996**
(21) Anmeldenummer: 91121957.4
(22) Anmeldetag: 20.12.1991
(51) Int. Cl.: C11D 1/645

(54) **Wäscheweichspülmittel auf Basis von quaternären Poly(oxyalkylen)alkanolaminestern**
Fabric softener based on quaternary poly(oxyalkylene)-alkanolamine esters
Adoucissant pour textile à base d'esters de poly(oxyalkylène)-alkanolamines quaternaires

(30) Priorität: 13.03.1991 DE 4108025
(43) Veröffentlichungstag der Anmeldung: 16.09.1992
(73) Patentinhaber: Witco Surfactants GmbH, D-36396 Steinau an der Strasse (DE)
(72) Erfinder: Birkhan, Horst, W-6497 Steinau-Ulmbach (DE); Fender, Michael, Dipl.-Ing., W-6483 Bad Soden-Salmünster (DE)

(56) Entgegenhaltungen:
- EP-A- 0 295 386
- EP-A- 0 296 995
- EP-A- 0 345 842
- EP-A- 0 413 249
- EP-A- 0 461 419

## Beschreibung

Die vorliegende Erfindung betrifft Weichspülmittel für Gewebe in Form von wässrigen Lösungen, Emulsionen oder Dispersionen.

Beim Waschen von Textilien werden bekannterweise im letzten Waschgang sogenannte Weichspüler eingesetzt, um die Verhärtung der Gewebe durch das Trocknen zu vermindern und den Griff der behandelten Textilien angenehm zu beeinflussen.

Als Weichspüler werden üblicherweise kationische Verbindungen verwandt, beispielsweise quaternäre Ammoniumverbindungen, die neben langkettigen Alkylresten auch Ester- oder Amidgruppen enthalten können. Vorteilhafterweise verwendet man auch Mischungen verschiedener weichmachender Komponenten, die in Form wässriger Dispersionen dem Spülbad zugegeben werden.

Obgleich diese kationischen Verbindungen wirksame Weichmacher bei der Verwendung im letzten Spülbad darstellen, weisen sie beim Gebrauch immer noch gewisse Nachteile auf.

Einer der Nachteile derartiger Mittel ist, daß sich die weichmachenden Komponenten nicht in kaltem Wasser dispergieren lassen; weiterhin ist das Rücknetzvermögen der mit ihnen behandelten Textilien noch nicht befriedigend.

Unter Rücknetzvermögen wird im allgemeinen die Aufnahme von Feuchtigkeit durch die Faser verstanden. Ein mangelhaftes Rücknetzvermögen wirkt sich aber dort nachteilig aus, wo durch textile Gewebe größere Mengen Feuchtigkeit von der Hautoberfläche aufgenommen werden sollen, z. B. bei Hand- oder Badetüchern sowie bei Leib- oder Bettwäsche.

Aufgabe der vorliegenden Erfindung war es, die obengenannten Nachteile herkömmlicher Weichspülformulierungen zu überwinden und Wäscheweichspülmittel bereitzustellen, die neben guter biologischer Abbaubarkeit und weichem Griff ein verbessertes Rücknetzvermögen aufweisen, in Wasser klar löslich sind oder eine wesentlich verbesserte Emulgierbarkeit bzw. Dispergierbarkeit zeigen.

Überraschenderweise wurde gefunden, daß Textilweichspülmittel, bestehend aus Estergruppen enthaltende Ammoniumverbindungen und einem flüssigen Trägermaterial, diese Anforderungen erfüllen.

Gegenstand der Erfindung sind daher wässrige Weichspülmittel, enthaltend
A) 5 bis 35 Gewichts-% mindestens einer der Verbindungen der allgemeinen Formel (1) worin
   R gleich oder verschieden H oder -CH₃
   R¹, R, R³, R⁴ = gleich oder verschieden die Reste bedeuten mit
   R⁵ = gegebenenfalls substituierter, gegebenenfalls Mehrfachbindungen enthaltender Acylrest mit 6 - 22, vorzugsweise mit 8 - 18 Kohlenstoffatomen oder H sein kann und worin
   R⁵ mindestens einmal, vorzugsweise mindestens zweimal ein Acylrest und mindestens einmal H sein muß und

   R⁶, R⁷ = gleich oder verschieden H, -CH₃, -C₂H₅, -C₂H₄OH sein können,
   A⁻ = mindestens ein organisches und/oder anorganisches Anion ist,
   n = 1 - 30, vorzugsweise 1 - 15, insbesondere 2 - 8 ist
   m = 1 - 5 und die Summe aller m mindestens 4 ist und gegebenenfalls
B) 10 - 90 Gew. %, bezogen auf A, übliche Ammoniumverbindungen und gegebenenfalls
C) 1 - 5 Gew. % übliche Farbstoffe, Duftstoffe und weitere in Weichspülmitteln übliche Hilfs- und Zusatzstoffe und
D) ergänzend auf 100 Gew. % Wasser.

Ein weiterer Gegenstand der Erfindung ist dadurch gekennzeichnet, daß die wässrigen Weichspülmittel 15 - 30 Gew. % einer Verbindung der allgemeinen Formel (1) enthalten in der R = -CH₃ bedeutet,zwei oder drei der Reste R¹, R, R³, R⁴ = R⁵-O-CH₂-CH₂- mit R⁵ = Acylrest mit 8 - 18 Kohlenstoffatomen und ein- oder zweimal HO-CH₂-CH₂- bedeuten, n = 1 - 15, R⁶, R⁷ = gleich oder verschieden H oder -CH₃ und A⁻ der Rest einer gegebenenfalls substituierten Carbonsäure mit 1 - 8 C-Atomen in der Hauptkette oder der Methosulfat-bzw. Ethosulfat-Rest sind.

Ein weiterer Gegenstand der Erfindung ist dadurch gekennzeichnet, daß die wässrigen Weichspülmittel 15 - 30 Gew. % einer Verbindung der allgemeinen Formel (1) enthalten, in der R = -CH₃ bedeutet,drei der Reste R¹, R, R³, R⁴ = R⁵-O-CH₂-CH₂- mit R⁵ = Acylrest mit 8 - 18 Kohlenstoffatomen, einer der Reste mit R⁵ = H sind, n = 2 - 8 ist, R⁶, R⁷ = H und A⁻ der Lactatrest ist.

Weitere Gegenstände der Erfindung sind durch die Ansprüche gekennzeichnet.

Als Ausgangsverbindungen zur Herstellung der erfindungsgemäß mitverwendeten Ammoniumverbindungen können die folgenden Aminverbindungen der Formel (2) eingesetzt werden: worin und EO -(O-CH₂-CH₂)- bedeuten und worin a, b, c = 0 - 20 mit a + b + c = n = 1 - 30, vorzugsweise 1 - 15 und insbesondere 2 - 8 sind. Erfindungsgemäß bevorzugt werden Verbindungen mit a + c = 1 - 15 und insbesondere 2 - 8.

Diese Verbindungen sind handelsüblich und werden nach bekannten Verfahren durch die Umsetzung von Polyoxyalkylenalkoholen mit Ammoniak unter Druck gewonnen.

Die Polyoxyalkylenalkohole werden hergestellt durch Addition eines Alkylenoxides, im wesentlichen Propylenoxid, Ethylenoxid oder eine Mischung aus beiden, unter Anwendung eines üblichen Verfahrens an eine Verbindung, die ein oder mehrere aktive Wasserstoffatome enthält oder durch Polymerisation von Alkylenoxiden.

Als Verbindungen, welche ein oder mehrere aktive Wasserstoffatome enthalten, können Monoalkohole wie Ethanol, Isopropanol, Butanol, Laurylalkohol, Stearylalkohol, insbesondere aber Methanol oder Glykole wie Ethylenglykol, Propylenglykol, Diethylenglykol, Glycerin, Trimethylolpropan, Pentaerythrit, Sorbit, Polyglycerin, Polyvinylalkohole verwendet werden.

Die Polyoxyalkylenalkohole weisen Molgewichte im Bereich von ca. 100 bis 10.000, vorzugsweise ca. 130 - 5.000 und besonders bevorzugt ca. 150 - 2.000 auf.

Die weitere Umsetzung zu den Aminen erfolgt nach an sich bekannten Methoden durch Aminolyse der freien Hydroxylgruppen oder deren Ester, insbesondere der Schwefelsäureester. Bei höheren Alkoholen erfolgt der Austausch der OH-Gruppe gegen die Aminogruppe mittels homogener, insbesondere aber heterogener Katalyse an Festkontakten. Hier stehen insbesondere zwei Methoden zur Verfügung. Die eine arbeitet mit dehydratisierenden, die andere mit hydrierenddehydrierend wirkenden Katalysatoren.

Über Temperatur- bzw. Druckeinfluß und Ammoniaküberschuß sowie die erforderlichen verweilzeiten gibt es jeweils umfassende Literaturangaben (vgl. Houben-Weyl, Methoden der organischen Chemie, Georg Thieme Verlag, Stuttgart 1957, Band 11/1 S. 108ff und GB-PS 384 714, US-PS 2 017 051, US-PS 2 078 922).

Erfindungsgemäß wurden folgende Verbindungen nach Formel (2) bevorzugt:$\text{a - c = n = 2 - 8} \text{b = 0}$ oder$\text{a + c = n = 2 - 3} \text{b = 6 - 9}$

Die Verbindungen nach Formel (2) werden anschließend nach an sich bekannten Verfahren alkoxiliert, d. h. vorzugsweise ethoxyliert bzw. propoxyliert. Im allgemeinen wird dabei so verfahren, daß man die Amine in einem Druckreaktor bei 120 - 160 °C, gegebenenfalls in Gegenwart basischer, insbesondere alkalischer Katalysatoren bei 1 - 4 bar mit einer dem gewünschten Alkoxilierungsgrad entsprechenden Menge an Alkylenoxid, erfindungsgemäß bevorzugt sind Ethylenoxid und Propylenoxid oder deren Mischungen, abreagiert.

Erhalten werden Verbindungen der allgemeinen Formel (3) worin A -(PO)ₐ-(EO)_{b}-(PO)_{c} bedeutet, und worin a, b, c, EO und PO die gleiche Bedeutung wie oben aufgeführt haben und$\text{d + e + f + g = m = 4 - 20}$ und${\text{R}}^{\text{7}} {\text{, R}}^{\text{8}} {\text{, R}}^{\text{9}} {\text{, R}}^{\text{10}}$ unabhängig voneinander -H oder -CH₃ sein können.

Bevorzugte Verbindungen nach Formel (3) sind Verbindungen mit$\text{d + e + f + g = m = 4 - 6} {\text{R}}^{\text{7}} {\text{, R}}^{\text{8}} {\text{, R}}^{\text{9}} {\text{, R}}^{\text{10}} \text{= H}$

Die anschließende Veresterung der Verbindungen (4) mit Carbonsäuren oder deren Derivaten führt zu Verbindungen der allgemeinen Formeln (4) wobei A, d, e, f, g, R¹, R, R³, R⁴, R⁷, R⁸, R⁹, R¹⁰ die gleiche Bedeutung wie oben aufgeführt haben.

Als Fettsäuren für die Veresterung bzw. die Umesterung werden die auf diesem Gebiet bekannten und üblichen einbasischen synthetischen Fettsäuren, insbesondere aber die Fettsäuren auf Basis natürlicher pflanzlicher und tierischer Öle mit 6 - 22 C-Atomen, insbesondere mit 8 - 18 C-Atomen eingesetzt, wie beispielsweise Kokosfettsäuren, Palm-, Talg-, Ricinusfettsäuren. Diese können sowohl als Glyceride, als Ester mit kurzkettigen Alkoholen oder als freie Säuren eingesetzt werden.

Ihre Veresterung oder Umesterung wird nach dem bekannten Verfahren durchgeführt.

Hierbei werden die Alkanolamine der Formel (4) mit einer dem gewünschten Veresterungsgrad entsprechenden Menge an Fettsäure oder Fettsäureester, gegebenenfalls in Gegenwart eines Katalysators, bei 160 - 240 °C umgesetzt und das sich bildende Reaktionswasser bzw. der Alkohol kontinuierlich abdestilliert, wobei zur Vervollständigung der Reaktion gegebenenfalls ein Unterdruck angelegt wird.

Bevorzugte Verbindungen nach Formel (4) sind Substanzen mit wobei R¹¹ = -C₁₇H₃₅ bedeutet oder sich von der natürlichen Mischung der Kokosfettsäuren ableitet.

Die Quaternierung bzw. die Herstellung der Salze der Verbindungen (4) wird nach den auf diesem Gebiet bekannten Verfahren durchgeführt und führt zu den erfindungsgemäßen Esteraminquats bzw. Esteraminsalzen der allgemeinen Formel (1), worin R⁶ und R⁷ die angegebene Bedeutung haben.

Die Herstellung der Salze erfolgt im allgemeinen so, daß man die Säuren gegebenenfalls als wässrige oder alkoholische Lösungen in einer dem gewünschten Salzbildungsgrad entsprechenden Menge bei 20 - 80 °C den vorgelegten Poly(oxyalkylen)alkanolaminestern und bei gutem Rühren gegebenenfalls unter Kühlung portionsweise zugibt. Die Quaternierung erfolgt entsprechend den allgemein bekannten Verfahren, wobei die Poly(oxyalkylen)alkanolaminester, gegebenenfalls unter Mitverwendung eines Lösungsmittels, auf 40 - 80 °C aufgeheizt und portionsweise mit dem Quaternierungsmittel in einer dem gewünschten Quaternierungsgrad entsprechenden Menge versetzt werden.

Als Anionen kommen demnach bevorzugt in Betracht: -OCC-(CH₂)ₙ -COO-, Cl⁻, Br⁻, J⁻, SO₄ ²⁻, PO₄ ³⁻, NO₃ ⁻. n = 0 - 10

Erfindungsgemäß besonders bevorzugt sind die Anionen Cl⁻, SO₄2⁻, und/oder wobei auch mehrere Anionen nebeneinander vorliegen können und in einer Menge zugegeben werden, daß der resultierende pH-Wert der Gesamtmischiing einer 30 %igen Mischung zwischen 2 - 6, vorzugsweise 3 - 5, liegt.

Die erfindungsgemäß mitverwendeten Verbindungen der allgemeinen Formel (1) können allein oder als Mischungen eingesetzt werden, wobei - in gewisser Abhängigkeit von der Struktur der Verbindungen der allgemeinen Formel (3) - die Triester der allgemeinen Formel (1) überwiegend in Dispersionen, die Diester der allgemeinen Formel (1) in Lösungen überführt werden können.

Zur Herstellung der Lösungen werden erfindungsgemäß bevorzugt Verbindungen der allgemeinen Formel (1) mit A⁻ = Methosulfat - und insbesondere Lactat-Rest mitverwendet. Überraschenderweise wurde gefunden, daß diese Lösungen auch ohne Mitverwendung üblicher Ammoniumsalze, quaternierter Ammoniumverbindungen und sonstiger auf diesem Gebiet üblichen Hilfs- und Zusatzstoffe den damit behandelten Textilien neben einem weichen Griff ein ausgezeichnetes Rücknetzvermögen verleihen.

Trotz des Verzichts auf sonst übliche Hilfsmittel können hochkonzentrierte Lösungen hergestellt werden, welche bis zu 35 Gew. % an reiner Wirksubstanz enthalten. Die Lösungen sind einmal problemlos mit normalen Rührgeräten herstellbar und weisen darüberhinaus nicht die bei der Lagerung von Dispersionen auftretenden bekannten Probleme auf.

Während die Diesterverbindungen wie dargelegt durch einfaches Lösen in kaltem oder beschleunigt in erwärmten Wasser hergestellt werden, werden die Triesterverbindungen nach den bekannten Verfahren emulgiert oder dispergiert, wobei die üblichen Geräte und die bekannten Hilfs- und Zusatzstoffe mitverwendet werden.

In Abänderung bzw. Ergänzung zu den bekannten Verfahren, in denen man üblicherweise so vorgeht, daß das bis auf ca. 10 °C unterhalb des Klarschmelzbereichs der Weichmacher vorgewärmte Wasser vorgelegt wird, können die erfindungsgemäßen Verbindungen auch bei Raumtemperatur (20 - 25 °C) eingearbeitet werden. Unter gutem Rühren wird erst die Farbstofflösung, dann die gegebenenfalls erforderliche Antischaumemulsion und schließlich die einzelnen Weichmacher nacheinander oder in Mischung eindispergiert. Nach Zugabe einer Teilmenge einer Elektrolyt-Lösung (bei Bedarf) wird Parfümöl zudosiert, nachfolgend die restliche Menge Elektrolyt-Lösung. Erfindungsgemäß wird bevorzugt ohne Zugabe von Elektrolytlösungen gearbeitet.

Die erfindungsgemäßen Weichspülmittel können dabei jeweils ein oder mehrere der Komponenten der allgemeinen Formel (1) enthalten und gegebenenfalls zusätzlich von 10 - 50 Gew. %, vorzugsweise 10 - 30 Gew. %, bezogen auf die Menge der Verbindungen der allgemeinen Formel (1), eine oder mehrere der handelsüblichen Verbindungen
(5), welche hergestellt werden aus Hydroxyalkylendiaminen und C₁₆-C₂₂ Fettsäure in molaren Verhältnissen von 1 : 2 bzw. 1 : 1:${\text{R}}^{\text{11}} {\text{-CO-NH-R}}^{\text{13}} {\text{-N(-R}}^{\text{12}} {\text{OH)-COR}}^{\text{11}}$ worin R¹¹ ein gegebenenfalls substituierter Alkyl- oder Alkylenrest mit 15 - 21 C-Atomen, R¹ und R¹³ divalente C₁-C₃-Alkylenreste sind, und/oder
(6) substituierte Imidazoline der allgemeinen Formel worin R¹¹, R¹ die oben angegebene Bedeutung haben, R¹⁴ H oder ein C₁-C₄ Alkyl- oder Hydroxyalkylrest und/oder
(7) Verbindungen der Formel worin R¹¹, R¹, R¹⁴ die oben angegebene Bedeutung haben und/oder
(8) Reaktionsprodukte aus C₁₆-C₂₂ Fettsäuren mit Dialkylentriaminen in einem molekularen Verhältnis von 2 : 1${\text{R}}^{\text{11}} {\text{-CO-NH-R}}^{\text{12}} {\text{-N(R}}^{\text{14}} {\text{)}}_{\text{2}} {\text{-R}}^{\text{13}} {\text{-NHCOR}}^{\text{11}}$ worin R¹¹, R¹, R¹³, R¹⁴ die oben angeführte Bedeutung haben und/oder
(9) substituierte Imidazoline der allgemeinen Formel worin R¹¹, R¹ und R¹⁴ die oben angeführte Bedeutung haben und worin die Verbindungen der Formeln (5) bis (9) unabhängig voneinander ganz oder teilweise in Form ihrer Salze mit organischen und/oder anorganischen Säuren bzw. ihrer quaternären Verbindungen vorliegen können und/oder
(10) quaternäre Ammoniumverbindungen der allgemeinen Formel worin R¹⁵ ein gegebenenfalls substituierter Alkyl- oder Alkylenrest mit 16 - 22 C-Atomen, R¹⁶ und R¹⁷ unabhängig voneinander C₁-C₄ Alkyl- oder Hydroxyalkylreste und R¹⁹ gleich R¹⁵ oder R¹⁶ ist und A⁻ ein Anion darstellt.

Diese Produkte sind handelsüblich und beispielsweise erhältlich unter dem eingetragenen Warenzeichen REWOQUAT der Firma REWO chemische Werke GmbH, Steinau an der Straße oder dem eingetragenen Warenzeichen VARISOFT der Firma Sherex Chemicals Group, Inc., Ohio, USA.

Die Mengenverhältnisse, in denen diese Verbindungen zugesetzt werden können von dem Fachmann auf dem vorliegenden Gebiet mittels der allgemein bekannten Kriterien durch einige orientierende Versuche optimiert werden.

Neben den Weichspülkomponenten der allgemeinen Formel (1) können zur Herstellung der erfindungsgemäßen Wäscheweichspülmittel noch die üblichen Hilfs- und Zusatzmittel mitverwendet werden. Es sind dies insbesondere Farb- und Duftstoffe, Elektrolvte und höhermolekulare Etherverbindungen zur Viskositätsregulierung, geringe Mengen organischer Lösungsmittel und - soweit sie das Rücknetzvermögen nicht nachteilig beeinflussen - übliche kationische und/oder nichtionische Tenside.

Durch Kombination der Komponenten gemäß allgemeiner Formel (1) und gegebenenfalls den handelsüblichen quaternären Ammoniumverbindungen und gegebenenfalls Hilfsmitteln können Weichspülmittel hergestellt werden, welche klar in Wasser löslich sind oder ein gutes Emulgier- bzw. Dispergiervermögen aufweisen und Textilmaterialien, besonders solchen aus natürlicher und regenerierter Cellulose sowie Wolle und Frottee, neben einem angenehm weichen Griff ein verbessertes Rücknetzvermögen verleihen.

Die erfindungsgemäßen Weichspülmittel werden außer auf den üblichen Textilmaterialien daher insbesondere dort eingesetzt, wo größere Mengen Nässe und Feuchtigkeit innerhalb kurzer Zeit von der Körperoberfläche entfernt werden sollen wie bei Hand- oder Badetüchern. Aber auch dort, wo Feuchtigkeit innerhalb größerer Zeitspannen direkt von der Haut aufgenommen werden muß, wie bei Leib- oder Bettwäsche, sind die erfindungsgemäßen Weichspülmittel erfolgreich einsetzbar.

Wie die zum bekannten Stand der Technik gehörenden Weichspülmittel werden die erfindungsgemäßen Weichspüler im anschluß an den eigentlichen Waschvorgang im letzten Spülgang zugegeben. Die Anwendungskonzentration liegt nach dem Verdünnen mit Wasser je nach Anwendungsgebiet im Bereich von 0,1 - 10 g Weichspülmittel pro Liter Behandlungsflotte.

Die in den nachfolgenden Beispielen angewandten Analysenmethoden sind die auf diesem Gebiet allgemein üblichen und sind im einzelnen:

### 1. Gesamtaminzahl (GAZ), Tertiäraminzahl (TAZ)

Die Gesamtaminzahl gibt die Anzahl Milligramm Kaliumhydroxid an, die der Gesamtaminbasizität von 1 g der Aminverbindung equivalent sind (mg KOH/g). Die Tertiäraminzahl gibt die Anzahl Milligramm Kaliumhydroxid an, die der Tertiäraminbasizität von 1 g der Aminverbindung equivalent sind.

Die Werte werden bestimmt nach A.O.C.S. Official Method Tf 2a - 64.

### 2. Verseifungszahl (VZ)

Die Verseifungszahl ist ein Maß für die in Fetten und technischen Fettsäuren enthaltenen freien und gebundenen Säuren. Sie gibt die Anzahl Milligramm Kaliumhydroxid an, die notwendig ist, um 1 Gramm Fett oder technische Fettsäuren zu verseifen (mg KOH/g).

Die Werte werden bestimmt nach den Einheitsmethoden der Deutschen Gesellschaft für Fettchemie (DGF): DGF C-V3.

### 3. Hydroxylzahl (OHZ)

Die Hydroxylzahl dient zur Ermittlung des Gehalts an Hydroxylgruppen und gibt die Anzahl Milligramm Kaliumhydroxid an, die notwendig ist, um die von 1 Gramm Fett bei der Acetylisierung verbrauchte Essigsäure zu neutralisieren (mg KOH/g).

Die Werte werden bestimmt nach der DGF-Einheitsmethode C-V17a.

### 4. Säurezahl (SZ)

Die Säurezahl ist ein Maß für den Gehalt eines Fettes oder eine technischen Fettsäure an freien Säuren und gibt die Milligramm Kaliumhydroxid an, die notwendig sind, um 1 Gramm Substanz zu neutralisieren.

Die Werte werden bestimmt nach der DGF-Einheitsmethode C-V4.

### 5. Gehalt an kationenaktiver Substanz (Cat SO₃)

Diese Methode dient zur Bestimmung des Gehalts an kationenaktiven Substanzen. Kationenaktive Substanzen sind hier langkettige Verbindungen, welche quaternäre Ammoniumgruppen enthalten. Der Gehalt wird angegeben in % quaternäre Verbindung, berechnet als SO₃-Equivalent mit einem Molgewicht von 80 g/mol.

Der Gehalt wird bestimmt durch eine Zweiphasentitration gemäß ISO-Norm 2871-1 und 2871-2 (1988 E).

### Herstellung der Poly(oxyalkylen)ammoniumalkanolester

### Beispiele

### I. Herstellung der Hydroxylamine der allgemeinen Formel (3) Beispiel 1

912 g (2 mol) eines Amins der allgemeinen Formel (2) mit$\text{a + c = 6,6} \text{b = 0}$ wurde in einem Autoklaven bei 145 - 160 °C portionsweise mit 352 g (8 mol) Ethylenoxid versetzt, so daß der Druck zwischen 1 - 3 bar gehalten wurde. Nachdem die zugegebene Menge Ethylenoxid abreagiert war, erhielt man 1.264 g einer hellen Flüssigkeit der allgemeinen Formel (3) mit$\text{a + c = 6,6} \text{b = 0}$$\text{d + e + f + g = m = 4}$ und${\text{R}}^{\text{7}} {\text{, R}}^{\text{8}} {\text{, R}}^{\text{9}} {\text{, R}}^{\text{10}} \text{= H}$

Diese Verbindung hatte eine Gesamtaminzahl (GAZ) von 179 mg KOH/g, eine Tertiäraminzahl (TAZ) von 175 mg KOH/g und eine Hydroxylzahl (OHZ) von 348 mg KOH/g.

Die in Tabelle I aufgeführten Beispiele wurden analog Beispiel 1 hergestellt.

### II Herstellung der Esteramine der allgemeinen Formeln (4)

### Beispiel 7

625 g (1 mol) des Aminethoxylats aus Beispiel 1 wurden mit 570 g (2 mol) Talgmethylester (C₁₇H₃₅COOCH₃), 1,5 g festem, pulverförmigem NaOH und 3 g Natriumhypophosphit versetzt und unter einer Stickstoffatmosphäre gerührt und auf 180 °C aufgeheizt. Das während der Reaktion entstehende Methanol wurde abdestilliert. Nachdem ca 90 % der theoretischen Methanolmenge entfernt waren, wurde ein Vakuum von ca. 20 mbar angelegt und die Umesterung vervollständigt. Nach ca. 7 Stunden entstanden 1.135 g einer gelben Flüssigkeit der allgemeinen Formeln (4) mit$\text{a + c = 6,6} \text{b = 0} \text{d + e + f + q = m = 4} {\text{R}}^{\text{7}} {\text{, R}}^{\text{8}} {\text{, R}}^{\text{9}} {\text{, R}}^{\text{10}} \text{= H}$

Die Verbindung hatte folgende Analysenzahlen:
GAZ = 98 mg KOH/g
TAZ = 97 mg KOH/g
OHZ = 93 mg KOH/g
VZ = 106 mg KOH/g

Die in Tabelle II aufgeführten Beispiele wurden analog Beispiel 7 hergestellt.

### III Herstellung der quaternären Ammoniumverbindungen bzw. der Aminsalze

### Beispiel 14

1.149 g (1 mol) des Esters aus Beispiel 7 wurden bei 60 °C unter Rühren mit 252 g (2 mol) Dimethylsulfat portionsweise versetzt, so daß die Temperatur der Reaktionsmischung zwischen 60 - 70 °C gehalten werden konnte. Es entstanden 1.397 g einer gelben Flüssigkeit der allgemeinen Formel (1) mit$\text{a + c + b = n} \text{a + c = 6,6} \text{b = 0} \text{d + e + f + g = m = 4} {\text{R}}^{\text{7}} {\text{, R}}^{\text{8}} {\text{, R}}^{\text{9}} {\text{, R}}^{\text{10}} \text{= H}$ ${\text{R}}^{\text{6}} {\text{und R}}^{\text{7}} {\text{= -CH}}_{\text{3}}$

Die Analysezahlen dieser Verbindung sind:
- Cat SO₃ sauer :: 9,6 g SO₃ / 100 g
- GAZ :: 2,3 mg KOH/g

Die in der nachfolgenden Tabelle III aufgeführten Beispiele wurden analog Beispiel 14 durchgeführt.

### IV Anwendungstechnische Überprüfung

### A) Herstellung der Weichspüllösungen bzw. Weichspüldispersionen

### Verfahren 1

Wasser, Farbstofflösung und gegebenenfalls eine Teilmenge Elektrolyt mit einer Temperatur von 15 °C vorlegen. Die Komponente mit einer Temperatur von 23 °C langsam unter Rühren (Propellerrührwerk) einemulgieren, bzw. die Komponenten nacheinander oder als Mischung unter gleichen Bedingungen einemulgieren. Während des Einemulgierens gegebenenfalls weitere Teilmengen an Elektrolyt zugeben. Anschließend das Parfümöl unter Rühren zugeben und, falls erforderlich, die Restmenge Elektrolyt nach dem Emulgiervorgang zur viskositätseinstellung zugeben.

Der Ansatz ergibt eine homogene Emulsion oder Lösung.

### Verfahren 2

Wasser, Farbstofflösung und gegebenenfalls eine Teilmenge Elektrolyt mit einer Temperatur von 45 °C vorlegen. Die Komponente mit einer Temperatur von ca. 55 °C langsam unter Rühren (Propellerrührwerk) einemulgieren, bzw. die Komponenten nacheinander oder als Mischung unter gleichen Bedingungen einemulgieren. Während des Einemulgierens gegebenenfalls weitere Teilmengen an Elektrolyt zugeben.

Den Ansatz kaltrühren bis auf ca. 25 °C. Anschließend das Parfümöl unter Rühren zugeben und falls erforderlich, die Viskosität mit der Restmenge Elektrolyt einstellen.

Der Ansatz ergibt eine homogene Emulsion oder Lösung.

### B) Überprüfung auf Weichgriff

Zur Beurteilung des Griffs wird das Textilgut aus Wolle, Baumwolle, Polyester/Baumwolle 50 : 3 und Polyester ca. 10 Minuten lang mit einer Flotte aus Leitungswasser (ca. 9 °dH und einer Temperatur von 15 - 20 °C) und erfindungsgemäßer Emulsion, Dispersion bzw. Lösung behandelt. Die Konzentration der erfindungsgemäßen Verbindungen in der Flotte beträgt 0,025 Gew.-%, bezogen auf Gesamtaktivsubstanz. Die getrockneten Textilien wurden von neun Personen mit entsprechender Erfahrung in der Beurteilung der Weichheit von Textilien auf ihren weichen Griff hin überprüft und im Vergleich zu nicht mit Weichspülmitteln behandelten Textilien beurteilt. Die Beurteilung erfolgt nach einem abgestuften Punktesystem, wobei die Endbeurteilung durch den arithmetischen Mittelwert wiedergegeben wird. Nach der Trocknung weist das so behandelte Textilgut einen ausgezeichneten weichen flauschigen Griff und ein im Vergleich zu handelsüblichen Mitteln stark verbessertes Rücknetzvermögen auf.

### C) Beispiele

### Beispiel 1

- 15,0 g der Komponente nach Anspruch 1 mit
   - R⁵: = 3 x C₈₋₁₈
   = 1 x H
   - R⁶ʼ⁷: = H
   - n: = 5,6
   - A⁻: = Lactatrest
- 0,7 g Farbstoff (1 %ige Lösung SANDOLAN^{R} Walkblau NBL 150; Firma Sandoz)
- ad 100,0 g Wasser 13 °dH

Wasser und Farbstofflösung mit 45 °C vorlegen, unter Rühren (Propellerrührwerk) die Komponente mit 55 °C einemulgieren und anschließend kaltrühren. Der Ansatz ergibt eine homogene Emulsion.

### Viskosität (20 °C gemessen mit Brookfield LVT, Spindel 1 mit 30 Upm) : < 100 mPa·s

Die nachfolgenden Beispiele wurden analog Beispiel 1 hergestellt.

### Beispiel 2

- 30,0 g der Komponente nach Anspruch 1 mit
   - R⁵: = 3 x C₈₋₁₈
   = 1 x H
   - R⁶ʼ⁷: = H
   - n: = 5,6
   - A⁻: = Lactatrest
- 1,3 g Farbstoff
- ad 100,0 g Wasser 13 °dH

Der Ansatz ergibt eine homogene Emulsion.

### Viskosität ca. 100 mPa·s

### Beispiel 3

- 15,0 g der Substanz nach Anspruch 1 mit
   - R⁵: = 2 x C₈₋₁₈
   = 2 x H
   - R⁶ʼ⁷: = CH₃
   - n: = 5,6
   - A⁻: = CH₃SO₄ ⁻
- 0,7 g Farbstoff
- ad 100,0 g Wasser 13 °dH

Der Ansatz ergibt eine klare Lösung.

Viskosität < 100 mPa·s
Rücknetzvermögen = 94 %

### Beispiel 4

- 15,0 g der Komponente nach Anspruch 1 mit
   - R⁵: = 3 x C₈₋₁₈
   = 1 x H
   - R⁶ʼ⁷: = CH₃
   - n: = 5,6
   - A⁻: = CH₃SO₄ ⁻
- 0,7 g Farbstoff
- ad 100,0 g Wasser 13 °dH

Der Ansatz ergibt eine homogene Emulsion.
Viskosität < 100 mPa·s

### Beispiel 5

- 15,0 g der Komponente nach Anspruch 1 mit
   - R⁵: = 2 x C₈₋₁₈
   = 2 x H
   - R⁶ʼ⁷: = CH₃;H
   - n: = 5,6
   - A⁻: = CH₃SO₄ ⁻ ;Cl⁻
- 0,7 g Farbstoff
- ad 100,0 g Wasser 13 °dH

Der Ansatz ergibt eine klare Lösung.
Viskosität < 100 mPa·s
Rücknetzvermögen > 90 %

### Beispiel 6

- 3,0 g der Komponente nach Anspruch 1 mit
   - R⁵: = 2 x C₈₋₁₈
   = 2 x H
   - R⁶ʼ⁷: = CH₃
   - n: = 5,6
   - A⁻: = CH₃SO₄ ⁻
- 12,0 g der Komponente nach Anspruch 1 mit
   - R⁵: = 2 x C₈₋₁₈
   = 2 x H
   - R⁶ʼ⁷: = H
   - n: = 5,6
   - A⁻: = Lactatrest
- 0,7 g Farbstoff
- ad 100,0 g Wasser 13 °dH

Der Ansatz ergibt eine klare Lösung.
Viskosität < 100 mPa·s
Rücknetzvermögen = 95 %

### Beispiel 7

- 15,0 g der Komponente nach Anspruch 1 mit
   - R⁵: = 3 x C₈₋₁₈
   = 1 x H
   - R⁶ʼ⁷: = CH₃
   - n: = 5,6
   - A⁻: = CH₃SO₄ ⁻
- 15,0 g der Komponente nach Anspruch 1 mit
   - R⁵: = 3 x C₈₋₁₈
   = 1 x H
   - R⁶ʼ⁷: = H
   - n: = 5,6
   - A⁻: = Lactatrest
- 0,7 g Farbstoff
- ad 100,0 g Wasser 13 °dH

Der Ansatz ergibt eine homogene Emulsion.
Viskosität ca. 200 mPa·s
Rücknetzvermögen ca. 85 %

## Patentansprüche

1. Wässrige Weichspülmittel enthaltend
A) 5 - 35 Gew. % mindestens einer der Verbindungen der allgemeinen Formel (1) worin
R gleich oder verschieden H oder -CH₃,
R¹, R, R³, R⁴ gleich oder verschieden die Reste
R⁵-(O-CH(R)-CH₂)ₘ- bedeuten, mit
R⁵ gegebenenfalls substituierter, gegebenenfalls Mehrfachbindungen enthaltender Acylrest mit 6 - 22 Kohlenstoffatomen oder H sein kann und worin R⁵ mindestens einmal ein Acylrest und mindestens einmal H sein muß,
R⁶, R⁷ gleich oder verschieden H, -CH₃, -C₂H₅, -C₂H₄OH,
A⁻ mindestens ein organisches und/oder anorganisches Anion ist,
n einen Wert von 1 - 30 hat,
m = 1 - 5 und die Summe aller m mindestens 4 ist und gegebenenfalls
B) 10 - 90 Gew. %, bezogen auf A), in Weichspülmitteln übliche Ammoniumverbindungen und gegebenenfalls
C) 1 - 5 Gew. % übliche Farbstoffe, Duftstoffe und weitere in Weichspülmitteln übliche Hilfs- und Zusatzstoffe und
D) ergänzend auf 100 Gew. %, Wasser.

2. Wässrige Weichspülmittel gemäß Anspruch 1 dadurch gekennzeichnet, daß sie enthalten als Komponente A)
15 - 30 Gew. % mindestens einer der Verbindungen der allgemeinen Formel (1), in welcher R = -CH₃ bedeutet, zwei oder drei der Reste R¹, R, R³, R⁴ = R⁵-O-CH₂-CH₂- mit R⁵ = Acylrest mit 8 - 18 Kohlenstoffatomen und ein- oder zweimal HO-CH₂-CH₂- bedeuten, n = 1 - 15, R⁶, R⁷ = gleich oder verschieden H oder -CH₃ und A⁻ der Rest einer gegebenenfalls substituierten Carbonsäure mit 1 - 8 C-Atomen in der Hauptkette oder der Methosulfat- bzw. Ethosulfat-Rest sind.

3. Wässrige Weichspülmittel gemäß Anspruch 1 dadurch gekennzeichnet, daß sie enthalten als Komponente A)
15 - 30 Gew. % mindestens einer der Verbindungen der allgemeinen Formel (1), in welcher R = -CH₃ bedeutet, drei der Reste R¹, R, R³, R⁴ = R⁵-O-CH₂-CH₂- mit R⁵ = Acylrest mit 8 - 18 Kohlenstoffatomen, einmal der Rest mit R⁵ = H sind, n = 2 - 8 ist, R⁶, R⁷ = H und A der Lactatrest ist.

4. Wässrige Weichspülmittel gemäß Anspruch 1, dadurch gekennzeichnet, daß sie enthalten als Komponente B)
10 - 50 Gew. %, bezogen auf A) mindestens eine der Verbindungen aus der Gruppe der allgemeinen Formel (5)
R¹¹-CO-NH-R¹³-N(-R¹OH)-COR¹¹ (5)
worin R¹¹ ein gegebenenfalls substituierter Alkyl- oder Alkenylrest mit 15 - 21 C-Atomen, R¹ und R¹³ divalente C₁-C₃-Alkylenreste sind,
und/oder
substituierte Imidazoline der allgemeinen Formel (6)
worin R¹¹, R¹ die oben angegebene Bedeutung haben, R¹⁴ H oder ein C₁-C₄ Alkyl- oder Hydroxyalkylrest und/oder
Verbindungen der Formel (7)
worin R¹¹, R¹, R¹⁴ die oben angegebene Bedeutung haben und/oder
Reaktionsprodukte aus C₁₆-C₂₂ Fettsäuren mit Dialkylentriaminen in einem molekularen Verhältnis von 2 : 1
R¹¹-CO-NH-R¹-N(R¹⁴)₂-R¹³-NHCOR¹¹ (8)
worin R¹¹, R¹, R¹³, R¹⁴ die oben angeführte Bedeutung haben und/oder
substituierte Imidazoline der allgemeinen Formel (9)
worin R¹¹, R¹ und R¹⁴die oben angeführte Bedeutung haben und worin die Verbindungen der Formeln (5) bis (9) unabhängig voneinander ganz oder teilweise in Form ihrer Salze mit organischen und/oder anorganischen Säuren bzw. ihrer quaternären Verbindungen vorliegen können und/oder
quaternäre Ammoniumverbindungen der allgemeinen Formel (10)
worin R¹⁵ ein gegebenenfalls substituierter Alkyl- oder Alkenylrest mit 16 - 22 C-Atomen, R¹⁶ und R¹⁷ unabhängig voneinander C₁-C₄ -Alkyl- oder Hydroxyalkylreste und R¹⁸ gleich R¹⁵ oder R¹⁶ ist und A⁻ ein Anion darstellt.

## Claims

1. Aqueous softener comprising
A) from 5 to 35 % by weight of at least one of the compounds of the general formula (1) wherein
the groups R, which may be identical or different, represent H or -CH₃,
R¹, R, R³ and R⁴, which may be identical or different, each represent the radicals R⁵-(O-CH(R)-CH₂)ₘ-, wherein R⁵ may be an optionally substituted acyl radical having from 6 to 22 carbon atoms that optionally contains multiple bonds, or may be H, and wherein
at least one R⁵ must be an acyl radical and at least one R⁵ must be H,
R⁶ and R⁷, which may be identical or different, are each independently of the other H, -CH₃, -C₂H₅ or -C₂H₄OH,
A⁻ is at least one organic and/or inorganic anion, n has a value of from 1 to 30, and
m is from to 5 and the sum of all m values is at least 4, and optionally
B) from 10 to 90 % by weight, based on A), of ammonium compounds customary in softeners, and optionally
C) from 1 to 5 % by weight of customary dyestuffs, perfumes and other excipients and additives customary in softeners, and
D) water to make up to 100 % by weight.

2. Aqueous softener according to claim 1, characterised in that it comprises, as component A), from 15 to 30 % by weight of at least one of the compounds of the general formula (1) wherein R is -CH₃, two or three of the radicals R¹, R, R³ and R⁴ are R⁵-O-CH₂-CH₂- wherein R⁵ is an acyl radical having from 8 to 18 carbon atoms, and one or two of the radicals R¹, R, R³ and R⁴ represent HO-CH₂-CH₂-,
n is from to 15,
R⁶ and R⁷, which may be identical or different, are each independently of the other H or -CH₃, and
A⁻ is the radical of an optionally substituted carboxylic acid having from 1 to 8 carbon atoms in the main chain or is the methosulphate or ethosulphate radical.

3. Aqueous softener according to claim 1, characterised in that it comprises, as component A), from 15 to 30 % by weight of at least one of the compounds of the general formula (1) wherein R is -CH₃, three of the radicals R¹, R, R³ and R⁴ are R⁵-O-CH₂-CH₂- wherein R⁵ is an acyl radical having from 8 to 18 carbon atoms and one of the radicals R¹, R, R³ and R⁴ is the radical wherein R⁵ is H,
n is from 2 to 8,
R⁶ and R⁷ are each H, and
A⁻ is the lactate radical.

4. Aqueous softener according to claim 1, characterised in that it comprises as, component B), from 10 to 50 % by weight, based on A), of at least one of the compounds from the group of the general formula (5)
R¹¹-CO-NH-R¹³-N(-R¹OH)-COR¹¹ (5)
wherein R¹¹ is an optionally substituted alkyl or alkenyl radical having from 15 to 21 carbon atoms and R¹ and R¹³ are divalent C₁-C₃alkylene radicals, and/or
substituted imidazolines of the general formula (6)
wherein R¹¹ and R¹ are as defined above and R¹⁴ is H or a C₁-C₄alkyl or hydroxyalkyl radical, and/or
compounds of the formula (7)
wherein R¹¹, R¹ and R¹⁴ are as defined above, and/or
products of the reaction of C₁₆-C₂₂ fatty acids with dialkylenetriamines in a molecular ratio of 2:1
R¹¹-CO-NH-R¹-N(R¹⁴)₂-R¹³-NHCOR¹¹ (8)
wherein R¹¹, R¹, R¹³ and R¹⁴ are as defined above, and/or
substituted imidazolines of the general formula (9)
wherein R¹¹, R¹ and R¹⁴ are as defined above and wherein the compounds of formulae (5) to (9), each independently of the other, may be wholly or partially in the form of their salts with organic and/or inorganic acids or of their quaternary compounds, and/or
quaternary ammonium compounds of the general formula (10)
wherein R¹⁵ is an optionally substituted alkyl or alkenyl radical having from 16 to 22 carbon atoms, R¹⁶ and R¹⁷, each independently of the other, are C₁-C₄alkyl or hydroxyalkyl radicals, R¹⁸ is identical to R¹⁵ or R¹⁶ and A⁻ is an anion.

## Revendications

1. Agents adoucissants aqueux, contenant :
A) de 5 à 35 % en poids d'un au moins des composés de formule générale (I) : dans laquelle
les radicaux R, identiques ou différents, représentent H ou -CH₃,
R¹, R, R³, R⁴, identiques ou différents, représentent des radicaux R⁵-(O-CH (R) -CH₂)ₘ- avec
R⁵ pouvant être un radical acyle avec 6 à 22 atomes de carbone éventuellement substitué, éventuellement contenant des liaisons multiples, ou pouvant être H au moins une fois, et où
R⁵ représente au moins une fois, un radical acyle et doit être au moins une fois H, et
R⁶, R⁷, identiques ou différents, représentent H, -CH₃, -C₂H₅, -C₂H₄OH,
A représente au moins un anion organique et/ou minéral,
n va de 1 à 30,
m va de 1 à 5 et la somme de tous les m est d'au moins 4 et éventuellement
B) de 10 à 90 % en poids, par rapport à A, de composés d'ammonium usuels et éventuellement
C) de 1 à 5 % en poids de colorants, de parfums usuels et d'autres adjuvants et additifs usuels dans les agents adoucissants et
D) complété d'eau jusqu'à 100 % en poids.

2. Agents adoucissants aqueux selon la revendication 1, caractérisé en ce qu'il contiennent comme constituant A :
de 15 à 30 % en poids d'un au moins composé de formule générale (1) dans laquelle R représente -CH₃, deux ou trois des radicaux R¹, R, R³, R⁴ représentent R⁵-O-CH₂-CH₂- avec R⁵ étant un radical acyle avec 8 à 18 atomes de carbone et une ou deux fois HO-CH₂-CH₂-, n va de 1 à 15, R⁶, R⁷, identiques ou différents, représentent H ou -CH₃ et A⁻ le radical d'un acide carboxylique éventuellement substitué avec 1 à 8 atomes de carbone dans la chaîne principale, ou le radical méthosulfate ou bien éthosulfate.

3. Agents adoucissants aqueux selon la revendication 1, caractérisé en ce qu'il contiennent comme constituant A :
de 15 à 30 % en poids d'un au moins composé de formule générale (1), dans laquelle R représente -CH₃, trois des radicaux R¹, R, R³, R⁴ représentent R⁵-O-CH₂-CH₂- avec R⁵ étant un radical acyle avec 8 à 18 atomes de carbone, sont une fois le radical avec R⁵ étant égal à H, n va de 2 à 8, R⁶, R⁷ représentent H et A⁻ est le radical lactate.

4. Agents adoucissants aqueux selon la revendication 1, caractérisé en ce qu'il contiennent comme constituant B:
de 10 à 50 % en poids, par rapport à A), au moins un des composés pris dans le groupe de formule générale (5) :
R¹¹-CO-NH-R¹³-N(-R¹OH)-COR¹¹ (5)
dans laquelle les radicaux R¹¹ représentent un radical alkyle ou alcényle avec 15 à 21 atomes de carbone éventuellement substitué, R¹ et R¹³ sont des radicaux alkylène en C₁-C₃ bivalents, et/ou
des imidazolines substituées de formule générale (6) :
dans laquelle R¹¹, R¹ ont les significations données ci-dessus, R¹⁴ représente H ou un radical hydroxyalkyle ou alkyle en C₁-C₄ et/ou
des composés de formule (7) :
dans laquelle R¹¹, R¹, R¹⁴ ont la signification donnée ci-dessus, et/ou
les produits de réaction des acides gras en C₁₆-C₂₂ avec des dialkylènetriamines dans un rapport molaire de 2:1
R¹¹-CO-NH-R¹-N(R¹⁴)₂-R¹³-NHCOR¹¹ (8)
dans laquelle R¹¹, R¹, R¹³, R¹⁴ ont les significations données ci-dessus, et/ou
des imidazolines substituées de formule générale (9) :
dans laquelle R¹¹, R¹ et R¹⁴ ont la signification donnée ci-dessus et dans laquelle les composés de formules (5) à (9),
indépendamment les uns des autres, peuvent être présents entièrement ou partiellement sous forme de leurs sels avec des acides organiques et/ou minéraux ou encore leurs composés quaternaires, et/ou les composés d'ammonium quaternaire de formule générale :
[NR¹⁵R¹⁶R¹⁷R¹⁸]⁺ A⁻ (10)
dans laquelle R¹⁵ représente un radical alkyle ou alcényle avec 16 à 22 atomes de carbone éventuellement substitué, R¹⁶ et R¹⁷, indépendamment l'un de l'autre, représentent des radicaux hydroxyalkyle ou alkyle en C₁-C₄ et R¹⁸ est égal à R¹⁵ ou R¹⁶ et A⁻ représente un anion.
